# EUROPÄISCHE PATENTSCHRIFT

(11) **EP 0 045 530 B1**
(45) Veröffentlichungstag und Bekanntmachung des Hinweises auf die Patenterteilung: **05.09.1984**
(21) Anmeldenummer: 81200371.3
(22) Anmeldetag: 03.04.1981
(51) Int. Cl.: F02M 51/00, F02M 61/00

(54) **Kraftstoff-Einspritzventil für Brennkraftmaschinen**
Fuel injector valve for combustion engines
Soupape injectrice de combustible pour moteurs à combustion

(30) Priorität: 06.08.1980 DE 3029721
(43) Veröffentlichungstag der Anmeldung: 10.02.1982
(73) Patentinhaber: ROBERT BOSCH GMBH, 70442 Stuttgart (DE)
(72) Erfinder: Hofmann, Karl, D-7148 Remseck 1 (DE)

## Beschreibung

### Stand der Technik

Die Erfindung geht aus von einem Kraftstoff-Einspritzventil nach der Gattung des unabhängigen Anspruchs. Bei einem bekannten Einspritzventil dieser Gattung (DE-A-27 48 447), bei welchem jedoch die Ventilnadel und der Ventilsitz einen Schalter zur Steuerung einer Zündeinrichtung bilden, ist die Ventilnadel unmittelbar mit einer dünnen Schicht aus keramischem, elektrisch isolierenden Werkstoff oder einer im Kathodensprühverfahren aufgebrachten dünnen Aluminiumoxydschicht überzogen. Ferner ist die Ventilnadel über die ihr zugeordnete Schließfeder kontaktiert, was die Anordnung einer die Schließfeder umgebenden zusätzlichen Isolierhülse und/oder ggf. eine höchst unerwünschte Vergrößerung des Außendurchmessers des Einspritzventils bedingt. Bei einem anderen bekannten Einspritzventil mit eingebautem elektrischem Schalter zur Steuerung eines den Spritzbeginn und/oder die Spritzdauer erfassenden Testgerätes (GB-A-20 24 934) ist der Schalter ebenfalls durch die Ventilnadel und den Ventilsitz gebildet. Die Ventilnadel ist bei dieser Ausführung jedoch nicht in dem den Ventilsitz enthaltenden Düsenkörper geführt, sondern in einer isoliert am Düsenkörper befestigten Buchse, welche innerhalb der Schließfeder angeordnet ist. Diese Ausführung bedingt eine vom Üblichen abweichende Sonderbauart des Einspritzventils, bei welcher die weiter vom Ventilsitz abliegende, verhältnismäßige kurze Führung der Ventilnadel insbesondere auch bezüglich einer exakten Signalgabe nachteilig erscheint. Zur Isolierung der die Ventilnadel führenden Buchse gegenüber dem Düsenkörper wird in der Patentschrift die Anordnung von Isolierteilen aus Aluminium vorgeschlagen, die mit einer anodischen Oxydationsschicht überzogen sind. Ferner sind an Testgeräte anschließbare Einspritzventile bekannt (US-A-3 942 366) bei denen ein elektrischer Schalter stromauf der Ventilnadel innerhalb der Schließfeder angeordnet und der bewegliche Kontakt des Schalters mit der Ventilnadel verbunden bzw. von dieser über ein Kraftstoffpolster beeinflußt ist. Bei dieser Ausführung ist ein verhältnismäßig großer Aufwand erforderlich, damit der Schalter exakt beim Abheben der Ventilnadel vom Ventilsitz anspricht.

### Vorteile der Erfindung

Die erfindungsgemäße Anordnung mit den kennzeichnenden Merkmalen des unabhängigen Anspruchs hat demgegenüber den Vorteil, daß eine exakte Signalgabe ohne zusätzliche Isolierteile und ohne Vergrößerung des Durchmessers des Einspritzventils erreicht wird. Das Einspritzventil kann weitgehend aus angepaßten Bauteilen von Standardausführungen bestehen, bei denen die Ventilnadel bis nahe an den Ventilsitz im Düsenkörper geführt ist. Die als Hartcoat-Schicht bezeichnete Isolierschicht auf der Aluminiumhülse der Ventilnadel erfüllt alle Forderungen bezüglich Isolierung und Verschleißfestigkeit mit vertretbarem Herstellungsaufwand. Die Oxydschicht auf der Aluminiumhülse kann zweckmäßig mittels anodischer Oxydation aufgebracht sein.

### Zeichnung

Ein Ausführungsbeispiel der Erfindung ist in der Zeichnung dargestellt und in nachstehender Beschreibung näher erläutert. Die einzige Figur zeigt ein Kraftstoff-Einspritzventil in Axialschnitt und vergrößertem Maßstab.

### Beschreibung des Ausführungsbeispieles

Das Kraftstoff-Einspritzventil für Brennkraftmaschinen ist hauptsächlich aus elektrisch leitenden Materialien hergestellt und bezüglich der Ventilachse 9 rotationssymmetrisch. Es besteht im wesentlichen aus einem Düsenhalter 10, einer sich anschließenden Zwischenplatte 11 und einem Düsenkörper 12, die alle durch eine Überwurfmutter 13 miteinander verschraubt sind.

Eine Ventilnadel 15 hat einen in einer Führungsbohrung 14 des Düsenkörpers 12 mittelbar gleitenden Nadelschaft 18, einen mit einem Ventilsitz 16 des Düsenkörpers 12 zusammenwirkenden Dichtkegel 17 und einen Druckzapfen 19, der im funktionslosen Zustand des Einspritzventils an einem Druckbolzen 20 dauernd anliegt.

Im Düsenhalter 10 sind ein stirnseitig offener Federraum 21 mit einer Schulter 22 und eine Bohrung 23 ausgespart, an die sich eine nach außen führende Aussparung 24 fortsetzt. Eine Schraubendruckfeder 25 stützt sich zum einen über eine Federeinstellscheibe 26 an der Schulter 22 und zum andern über eine noch zu beschreibene Isolierung am Druckbolzen 20 ab. Der Kraftstoff gelangt über Zulaufkanäle 29-32 und Ringkanäle 33, 34 in einen Druckraum 27 des Düsenkörpers 12, der über den Ventilsitz 16 Verbindung mit einer Spritzöffnung 28 aufweist.

Ein aus elektrisch leitenden Werkstoffen hergestelltes Leitungselement 40 besteht aus einem mittels einer Isolierhülse 42 in der Bohrung 23 befestigten Kontaktstift 41, einer auf dessen Endabschnitt geklemmten Kontaktfeder 43 und einem in dieser eingesprengten Kontaktkegel 44. Dieser liegt in einer Mulde 46 eines Druckbolzens 45 kraftschlüssig an, so daß zwischen beiden Teilen dauernd elektrischer Kontakt besteht. Eine Führungsfläche 48 und eine Auflagefläche 49 des Druckbolzens 20 sind mit einer Isolierung 47 aus abriebfestem Werkstoff beschichtet, so daß die Druckfeder 25 gegenüber dem Bolzen 20 elektrisch isoliert ist.

In der Aussparung 24 des Düsenhalters 10 ist über eine Isolierhülse 51 ein Anschlußstück 50 befestigt, dessen Kontaktzunge 52 eine nichtgezeichnete Leitung eines Testgerätes aufnimmt und in dessen Hülse 53 der Endabschnitt einer Verbindungsleitung 54 eingelötet ist ; ebenso ist der andere Endabschnitt dieser Verbindungsleitung mit dem Kontaktstift 41 verbunden.

Eine Hülse 60 aus Aluminium ist auf dem Nadelschaft 18 der Ventilnadel 15 befestigt, und der Außenmantel der Hülse 60 trägt eine Aluminium-Oxydschicht 61. Diese Schicht ist durch anodische Oxidation (anodisieren) hergestellt und gleitet in der Führungsbohrung 14 des Düsenkörpers 12.

Das Einspritzventil ist in seinem Funktionszustand im nichtdargestellten Motorblock eingeschraubt und hat folglich elektrisch leitenden Kontakt mit Masse des Bordnetzes. Im gezeichneten Schließzustand ist der vom Ventilsitz 16 und Dichtkegel 17 gebildete elektrische Schalter geschlossen, wodurch ein Stromkreis zwischen dem Düsenkörper 12 und dem nichtgezeichneten Testgerät ebenfalls geschlossen ist. Im Öffnungszustand des Einspritzventils ist der elektrische Schalter 16/17 geöffnet - und da die Ventilnadel 15, der Druckbolzen 20, der Kontaktstift 41 und das Anschlußstück 50 gegenüber dem Düsenkörper 12 und dem Düsenhalter 10 eine elektrische Isolierung aufweisen - öffnet der Strompfad und unterbricht mithin die elektrische Verbindung zwischen Mortorblock und Testgerät.

## Patentansprüche

1. Kraftstoff-Einspritzventil für Brennkraftmaschinen mit einem Ventilsitz (16) in einem Düsenkörper aus elektrisch leitendem Werkstoff, und mit einer Ventilnadel (15) aus elektrisch leitendem Werkstoff, die durch den Druck des Kraftstoffs gegen die Kraft einer Druckfeder (25) vom Ventilsitz (16) abhebt und die mit dem Ventilsitz (16) einen elektrischen Schalter zur Steuerung eines den Spritzbeginn und/oder die Spritzdauer erfassenden elektrischen Testgeräts bildet, und mit einer Isolierschicht aus Aluminium-Oxyd um den Nadelschaft (18) der Ventilnadel, der in einer Führungsbohrung des Düsenkörpers gleitet, dadurch gekennzeichnet, daß die Ventilnadel (15) aus Stahl hergestellt ist, eine Hülse (60) aus Aluminium auf dem Nadelschaft (18) der Ventilnadel (15) befestigt ist und die Aluminium-Oxydschicht auf dem Außenmantel der Hülse aufgebracht ist, und daß ferner die Kontaktierung der Ventilnadel (15) über einen Kontaktstift (41) erfolgt, der die Schließfeder (25) zentral durchsetzt, welche über eine lsolierschicht (47) auf die Ventilnadel (15) einwirkt.

2. Einspritzventil nach Anspruch 1, dadurch gekennzeichnet, daß die Aluminium-Oxydschicht (61) mittels anodischer Oxydation aufgebracht ist.

## Claims

1. Fuel injection valve for internal-combustion engines, with a valve seat (16) in a nozzle body made of electrically conductive material and with a valve needle (15) made of electrically conductive material, which as a result of the pressure of the fuel lifts off from the valve seat (16) against the force of a compression spring (25) and which forms together with the valve seat (16) an electrical switch for controlling an electrical test instrument detecting the start of injection and/or the duration of injection, and with an insulating layer of aluminium oxide round the valve-needle stem (18) which slides in a guide bore in the nozzle body, characterised in that the valve needle (15) is made of steel, an aluminium sleeve (60) is fastened to the needle stem (18) of the valve needle (15), and the aluminium oxide layer is applied to the outer shell of the sleeve, and in that, furthermore, the valve needle (15) is contacted via a contact pin (41) passing centrally through the closing spring (25) which acts on the valve needle (15) via an insulating layer (47).

2. Injection valve according to claim 1, characterised in that the aluminium oxide layer (61) is applied by means of anodic oxidation.

## Revendications

1. Soupape d'injection de carburant pour moteur à combustion interne, comprenant un siège de soupape (16) dans un corps de buse en matériau électriquement conducteur, et un pointeau de soupape (15) en matériau électriquement conducteur, lequel, sous l'effet de la pression du carburant et contre la force d'un ressort de compression (25) est soulevé au-dessus du siège de soupape (16), et qui forme, avec le siège de soupape (16), un contacteur électrique pour la commande d'un appareil électrique de contrôle qui enregistre le début d'injection et/ou la durée d'injection, une couche isolante en oxyde d'aluminium étant prévue autour de la tige (18) du pointeau qui glisse dans un perçage de guidage du corps de buse, soupape caractérisée en ce que le pointeau de soupape (15) est constituée en acier, une douille (60) en aluminium est fixée sur la tige (18) du pointeau, et la couche d'oxyde d'aluminium est appliquée sur l'enveloppe extérieure de la douille (60), et, en outre, la mise en contact électrique du pointeau (15) est assurée par une pointe de contact (41), qui traverse le centre du ressort de fermeture (25) qui agit, par l'intermédiaire d'une couche isolante (47) sur le pointeau de soupape (15).

2. Soupape d'injection suivant la revendication 1, caractérisée en ce que la couche d'oxyde d'aluminium (61) est réalisée et appliquée par oxydation anodique.
